# EUROPÄISCHE PATENTSCHRIFT

(11) **EP 0 599 102 B1**
(45) Veröffentlichungstag und Bekanntmachung des Hinweises auf die Patenterteilung: **07.05.1997**
(21) Anmeldenummer: 93117780.2
(22) Anmeldetag: 03.11.1993
(51) Int. Cl.: B02C 21/02

(54) **Mobiles Gerät zum Zerkleinern von Material, insbesondere Bau- und Strassenbaumaterial**
Mobile apparatus for breaking materials especially building and road building materials
Dispositif mobile de concassage de matériaux en particulier des matériaux de construction et de construction de routes

(30) Priorität: 21.11.1992 DE 4239190
(43) Veröffentlichungstag der Anmeldung: 01.06.1994
(73) Patentinhaber: KLEEMANN + REINER MASCHINEN- UND ANLAGENBAU VERTRIEBS GmbH, D-73035 Göppingen (DE)
(72) Erfinder: Schumacher, Gerhard, Dipl.-Ing., D-73760 Ostfildern (DE)
(74) Vertreter: Zahn, Roland, Dipl.-Ing.

(56) Entgegenhaltungen:
- DE-U- 9 001 777
- DE-U- 9 206 206
- DE-U- 9 212 045
- US-A- 3 000 649

## Beschreibung

Die vorliegende Erfindung bezieht sich auf ein mobiles Gerät zum Zerkleinern von Material, insbesondere Gestein, sowie Bau- und Straßenbaumaterial, mit mindestens einem separat transportierbaren Eingabetrichter zur Aufnahme des zu zerkleinernden Materials und einem Brechwerk zur Zerkleinerung des Materials, sowie einer Förder- und Ausgabeeinrichtung für das zerkleinerte Material, wobei das Brechwerk und die Förder- und Ausgabeeinrichtung auf einem Fahrwerk montiert sind, und wobei der Eingabetrichter als Container-Transporteinheit ausgebildet ist.

Ein derartiges Gerät ist aus der DE-U-9001777 bekannt. Diese Druckschrift beschreibt eine entsprechende Zerkleinerungsanlage, bei der sämtliche Elemente, inklusive Eingabeelement(e) und Brechelement(e) von vornherein zu der kompletten, betriebsbereiten Geräteeinheit zusammengebaut sind. Diese Geräteeinheit in ihrer Gesamtheit wird zu dem jeweiligen Einsatzort transportiert. Damit gehen die Nachteile des begrenzten Gesamtgewichts und der begrenzten Gesamtausmaße einher.

Die DE-U-9206206 beschreibt eine Zerkleinerungsanlage mit einem Eingabeelement und einem Brechelement auf je einem Anhängerfahrzeug. Am Einsatzort werden die Anhänger Rücken an Rücken aufgestellt und die beiden Geräteteile auf ihren fahrbaren Untergestellen werden miteinander verriegelt. Schon um die Verriegelung erst einmal zu ermöglichen ist eine ganz genaue Ausrichtung der beiden Anhänger zueinander notwendig. Bereits geringfügige Veränderungen der einzelnen Positionen, beispielsweise aufgrund von Bodenveränderungen o.ä. können dazu führen, daß die zueinander komplementären Verriegelungselemente in ihrer Position unter Spannung geraten und die gesamte Verbindung labil wird und u.U. aufbricht, zumindest aber einem starken Verschleißprozeß unterliegt.

Aus der DE-U-9212045 ist eine mobile Zerkleinerungs- und Sortieranlage bekannt, die ähnlich wie die Anlage gemäß der DE-U-9206206 aus zwei bzw. drei separat zu transportierenden Teilen besteht, nämlich Hauptgehäuse (2), Abscheidekammer (6) und gegebenenfalls Zuführanlage (4), die erst am Einsatzort zu der betriebsfertigen Zerkleinerungs- und Sortieranlage miteinander verbunden werden. Diese Verbindung erfolgt ebenfalls durch Rücken-an-Rücken-Aufstellung der jeweiligen Anhänger und Verbindung der auf dem Anhänger befindlichen Geräteteile über entsprechende Verbindungsmittel. Damit gehen die bereits genannten Nachteile einher.

Auch die US-A-3000649 beschreibt eine mobile Zerkleinerungsanlage der erfindungsgemäßen Gattung, die zum Zweck des Transports aus zwei separaten Teilen besteht, nämlich dem Brechelement A (samt Austragselementen) und dem Einspeiselement B. Beide Teile A und B sind auf fahrbaren Anhängern positioniert.Für die Inbetriebnahme werden die Anhänger Rücken an Rücken zueinander aufgestellt und über spezielle, eigens dafür vorgesehene Rastmittel (Fig.13) miteinander verbunden. Im Unterschied zu den beiden vorgenannten Druckschriften ist hier zwar eine quasi einheitliche Plattform erzeugt, diese Plattform weist jedoch erhebliche Nachteile auf:
Die Rastmittel zwischen den beiden Anhängern stehen nämlich allein schon aufgrund des normalen Betriebs der Zerkleinerungsanlage infolge der starken Vibrationskräfte unter hoher Beanspruchung. Dazu kommen u.U. Scherkräfte , die durch Veränderungen des Bodenuntergrunds hervorgerufen werden. Um zu verhindern, daß sich die Rastmittel unvermittelt lösen und die gesamte Anlage auseinanderbricht, ist eine regelmäßige, häufige und sorgfältige Kontrolle und Wartung dieser Rastmittel notwendig. Damit gehen erhöhte Kosten und Personalaufwand einher.

Ein derartiges Gerät der eingangs genannten Gattung ist auch aus der DE-OS 19 60 686 bekannt. Abgesehen davon, daß aufgrund der Gesamtkonfiguration hierbei für das Zugfahrzeug eine Ausnahmegenehmigung für den Straßentransport des Eingabetrichters erforderlich ist, ist das das Brechwerk und die Förder- / Ausgabeeinrichtung tragende Fahrwerk darüberhinaus so konzipiert, daß dieses Fahrwerk am Einsatzort nur über entsprechende Abstützeinrichtungen in Betriebsposition (Arbeitsstellung) gebracht werden kann.

Ähnliche Geräte sind vom Grundaufbau her ferner auch aus der DE-OS 37 30 229 und der DE-OS 38 09 670 bekannt, wobei anzumerken ist, daß diese bekannten Geräte ebenfalls bereits aus je zwei fahrbaren Einheiten bestehen, die je für sich über ein jeweils eigenes Fahrwerk verfügen.

Die an Geräte der in Rede stehenden Art zu stellende Grundforderung läßt sich dahingehend spezifizieren, daß möglichst große Brechwerke zur Verfügung stehen sollen, um bezüglich der zu zerkleinernden Aufgabestückgröße nicht zu stark eingeengt beziehungsweise eingeschränkt zu sein. Insoweit ergibt sich letztlich ein Zielkonflikt dahingehend, daß große Brechwerke (und allgemein große Maschinenteile) einerseits für eine hohe Effizienz einer Anlage erforderlich wären, andererseits jedoch ein großes Transportgewicht und gegebenenfalls große Transportmaße bedingen und gleichermaßen nur mit viel bürokratischem Aufwand, sprich Ausnahmegenehmigungen, von Einsatzort zu Einsatzort zu transportieren sind.

Die der vorliegenden Erfindung zugrunde liegende Aufgabe besteht darin, ein mobiles Gerät der gattungsgemäßen Art anzugeben, das ganz und gar unproblematisch von Ort zu Ort transportiert werden kann und das dann am Einsatzort selbst völlig problemlos in die jeweilige Betriebsposition verbracht werden kann, und zwar einschließlich Positionierung des Eingabetrichters.

Diese Aufgabe wird dadurch gelöst, daß das Fahrwerk für das Brechwerk mit der Förder- und Ausgabeeinrichtung als Raupenfahrwerk mit einer Plattform für den Eingabetrichter ausgebildet ist, und daß der Eingabetrichter und das Brechwerk zueinander komplementäre Verbindungs- und/oder Verriegelungselemente aufweisen, um vor Ort zu einem funktionsfähigen Gerät verbunden werden zu können.

Mit anderen als im Patentanspruch benutzten Worten besteht der Kern der vorliegenden Erfindung darin, eine Anlage zu konzipieren beziehungsweise zu konstruieren, die aus zwei Teilen besteht, nämlich dem Fahrchassis mit dem aufgebauten Brechwerk einschließlich der erforderlichen Förder- und Ausgabeeinrichtung und einem weiteren Teil nämlich dem Eingabetrichter in Container-Bauweise, das dann auf einem einfachen Container-LKW transportiert werden kann. Das per Tieflader auf der Baustelle angelieferte Fahrchassis ist dabei als Raupenfahrwerk ausgebildet und fährt auf eigener Achse vom Tieflader; der LKW fährt dann rückwärts an das Chassis und durch entsprechende Zug- und Verriegelungs-Einrichtungen am Brechwerk und am Chassis kann der mit dem Container-LKW transportierte Eingabetrichter auf eine Plattform des Raupenfahrwerks geschoben beziehungsweise gezogen werden und letztlich dann arretiert werden; die Anlage ist dann wieder betriebsbereit. Dadurch ist der Transport mit einem einfachen Tieflader, wie ihn jede Baufirma hat, möglich, und zwar ohne Ausnahmegenehmigungen und es wird ohne weiteres klar, daß damit ganz erhebliche Vorteile verbunden sind.

Die Erfindung wird im folgenden anhand der Zeichnung näher erläutert. Diese zeigt in
- Fig. 1: das von einem Tieflader zum Einsatzort transportierte und hier in Arbeitsposition gefahrene Brechwerk des mobilen Geräts;
- Fig. 2: den Eingabetrichter in Transportstellung auf einem Container-LKW;
- Fig. 3: das aus Brechwerk und Eingabetrichter bestehende mobile Gerät zum Zerkleinern von Material in Arbeitsstellung.

In Fig. 1 ist ein auf einem Raupenfahrwerk 3 aufgebautes Brechwerk 1 dargestellt, das gleichermaßen als Prallbrecher oder Backenbrecher ausgebildet sein kann. Das Brechwerk 1 ist auf einer Plattform 2 montiert, die einerseits mit dem Raupenfahrwerk 3 verbunden ist und an der andererseits eine Förder- und Ausgabeeinrichtung, beispielsweise ein Förderband 4, zur Abförderung des zerkleinerten Materials angelenkt ist. Die Plattform 2 weist darüberhinaus eine Stellfläche 5 für den - noch zu beschreibenden - Eingabetrichter auf.

Das vorstehend beschriebene Aggregat wird als Komplett-Einheit mit einem Tieflader zum Einsatzort transportiert. Über das aggregateigene Raupenfahrwerk 3 kann die Einheit selbsttätig auf den Tieflader auffahren und am Einsatzort in Arbeitsstellung verbracht werden.

In Fig. 2 ist ein Container-LKW 10 dargestellt, auf dessen Ladefläche mittels geeigneter Hebemittel ein Eingabetrichter 11 des mobilen Geräts aufgesattelt wird. Der Container-LKW 10 und der Eingabetrichter 11 sind insoweit komplementär zueinander ausgebildet, als die Transportmaße des Eingabetrichters 11 den genormten Containermaßen entsprechend dimensioniert sind. Der Darstellung nach Fig. 2 ist ergänzend zu entnehmen, daß am Container-LKW 10 selbst auch geeignete Hebemittel, zum Beispiel ein Ladekran 12, montiert sein kann, mit dem beim Aufsatteln des Eingabetrichters 11, sowie beim Abladen unterstützend eingegriffen werden kann. Dem Eingabetrichter 11 kann konzeptionell auch ein Vorsieb zugeordnet werden.

Gemäß der Darstellung nach Fig. 3 ist das aus dem Eingabetrichter 11 nach Fig. 2 und dem Brechwerk 1 nach Fig. 1 komplettierte Gerät zum Zerkleinern von Material dargestellt. Das Brechwerk 1 wurde mit einem Tieflader zum Einsatzort transportiert und ist hier mit seinem eigenen Raupenfahrwerk 3 in Betriebsstellung gefahren. Der Eingabetrichter 11 wurde mit dem Container-LKW 10 herangefahren und am Einsatzort auf die Stellfläche 5 der Plattform 2 des Raupenfahrwerks 3 gehoben beziehungsweise geschoben.

Am Brechwerk 1 und/oder an der Plattform 2 beziehungsweise einem anderen Teil der in Fig. 1 dargestellten Einheit einerseits und am Eingabetrichter 11 andererseits sind zueinander komplementäre - nicht dargestellte - Verbindungs- und Verriegelungselemente vorgesehen. Ist der Eingabetrichter 11 relativ zum Brechwerk 1 in seiner Arbeitsposition verbracht, so werden die genannten Funktionsteile über die genannten Verbindungs- und Verriegelungselemente miteinander verbunden. Das mobile Gerät zum Zerkleinern von Material, insbesondere Gestein, sowie Bau- und Straßenbaumaterial, ist nunmehr funktions- und einsatzfähig.

## Patentansprüche

1. Mobiles Gerät zum Zerkleinern von Material, insbesondere Gestein, sowie Bau- und Straßenbaumaterial, mit mindestens
a) einem separat transportierbaren Eingabetrichter zur Aufnahme des zu zerkleinernden Materials, sowie
b) einem Brechwerk zur Zerkleinerung des Materials, und einer Förder- und Ausgabeeinrichtung für das zerkleinerte Material, wobei das Brechwerk und die Förder- und Ausgabeeinrichtung auf einem gemeinsamen Fahrwerk montiert sind, und wobei ferner
c) der Eingabetrichter als Container-Transporteinheit ausgebildet ist,
dadurch gekennzeichnet,
daß das Fahrwerk für das Brechwerk (1) und die Förder- und Ausgabeeinrichtung (4) als Raupenfahrwerk mit einer Aufnahme-Plattform (5) für den Eingabetrichter (11) ausgebildet ist, auf der der Eingabetrichter (11) und das Brechwerk(1) über zueinander komplementäre Verbindungs- und/oder Verriegelungselemente zu einem funktionsfähigen Gerät verbindbar sind.

## Claims

1. Mobile apparatus for comminuting material, in particular rock, as well as building and road-construction material, with at least
a) a feed hopper transportable separately for receiving the material to be comminuted, and
b) a crushing unit for comminuting the material, and a conveying and delivery device for the comminuted material, wherein the crushing unit and the conveying and delivery device are mounted on a common undercarriage, and wherein, in addition,
c) the feed hopper is constructed in the form of a container transportation unit
**characterized in that** the undercarriage for the crushing unit (1) and the conveying and delivery device (4) is constructed in the form of a tracked undercarriage with a receiving platform (5) for the feed hopper (11), on which receiving platform (5) the feed hopper (11) and the crushing unit (1) can be connected by way of mutually complementary connecting and/or locking members to form an apparatus capable of operation.

## Revendications

1. Dispositif mobile de concassage de matériaux, en particulier de pierres, ainsi que de matériaux de construction pour bâtiments et routes, comportant au moins
a) un entonnoir d'introduction, transportable séparément, pour recevoir le matériau à concasser, ainsi que
b) un concasseur destiné à effectuer le concassage du matériau et un dispositif de transport et d'alimentation du matériau concassé, le concasseur et le dispositif de transport et d'alimentation étant montés sur un véhicule commun, et où, en outre,
c) l'entonnoir d'introduction est réalisé sous forme d'ensemble transportable en conteneur,
caractérisé en ce que
le véhicule destiné au concasseur (1) et au dispositif de transport et d'alimentation (4) est réalisé sous forme de véhicule chenillé, ayant une plate-forme-support (5) pour l'entonnoir d'introduction (11), plate-forme sur laquelle l'entonnoir d'introduction (11) et le concasseur (1) sont susceptibles d'être reliés pour constituer un appareil apte au fonctionnement, par l'intermédiaire d'éléments de liaison et/ou de verrouillage mutuellement complémentaires.
